# FASCICULE DE BREVET EUROPEEN

(11) **EP 0 069 027 B1**
(45) Date de publication et mention de la délivrance du brevet: **09.10.1985**
(21) Numéro de dépôt: 82420066.1
(22) Date de dépôt: 26.05.1982
(51) Int. Cl.: B21B 25/06

(54) **Dispositif de fixation d'une poire de perçage ou d'expansion à une barre de réaction**
Vorrichtung zum Befestigen einer Expansions- oder Lochbirne an einer Haltestange
Device for fixing a pear-shaped piercing or expanding mandrel to a reaction bar

(30) Priorité: 29.05.1981 US 268175
(43) Date de publication de la demande: 05.01.1983
(73) Titulaire: VALLOUREC Société Anonyme dite., F-75116 Paris (FR)
(72) Inventeur: Marie, Roland, F-59300 Valenciennes (FR); Lambay, Patrick, F-59300 Valenciennes (FR); Locoge, Michel, F-59243 Quarouble (FR)
(74) Mandataire: de Passemar, Bernard

## Description

L'invention concerne la fixation, dans un logement d'extrémité d'une barre de réaction, de la queue d'une poire de perçage utilisée dans un laminoir perceur pour transformer une loupe cylindrique en une ébauche tubulaire.

L'invention concerne également de la façon la plus générale les dispositifs de fixation des poires à des barres de réaction pour toute opération relative au travail de tubes par laminage.

On connaît de nombreux exemples de fixation de la poire de perçage, utilisée lors de l'opération de perçage au laminoir perceur oblique, à la barre de réaction qui transmet les efforts de laminage subis par la poire à une butée située dans l'axe de sortie du laminoir perceur.

Les problèmes à résoudre au niveau de la poire de perçage et de sa fixation à la barre de réaction sont fonction de la pratique de laminage.

On peut distinguer les pratiques différentes suivantes :
1) Lorsque la résistance à l'usure et à l'élévation de température de la poire - comportant ou non un refroidissement intérieur-est telle que la poire n'a pas besoin d'être changée pendant de nombreux laminages consécutifs, la fixation de la poire sur la barre de réaction ne pose aucune difficulté particulière, et est alors résolue par des méthodes classiques, telles que filetages ou emmanchements coniques.
2) Lorsque la résistance de la poire est telle qu'il est indispensable de la renouveler après chaque perçage, pour l'inspecter et la refroidir en dehors de l'axe de passe du laminoir perceur, on peut selon le type d'installation, ou bien :
   changer à la fois la poire et la barre de réaction entre chaque perçage (perceur à « circulation de barres »). D'une façon simple, l'opérateur enlève un ensemble complet barre de réaction-poire de perçage, et le remplace par un nouveau, le changement de poire étant fait sur un autre site, par exemple dans l'atelier d'entretien ; la fixation poire-barre peut être résolue à nouveau par des méthodes d'assemblage classiques, telles que filetages ou emmanchements coniques.
   changer la poire seule, ce qui implique une fixation qui soit assez facilement démontable pour que la poire puisse être cueillie par un dispositif adéquat lors du dégagement de l'ébauche et de l'ensemble barre-poire hors du laminoir perceur à l'issue de l'opération de perçage, et cependant facilement remontable pour être reprise et retenue par la barre lorsque celle-ci revient dans l'axe du laminoir perceur en position d'attente pour l'ébauche suivante ; la fixation poire-barre est alors plus difficile à résoudre.

Une solution a été proposée qui est décrite dans les FR-A-2 374 100 et FR-A-2 266 557. Elle consiste à faire la liaison entre une poire de perçage ou de laminage et l'extrémité d'une barre de réaction par l'intermédiaire d'une pièce intermédiaire vissée à l'extrémité de la barre de réaction de manière à faire un tout avec cette barre, et à emmancher cette pièce intermédiaire qui comprend un mécanisme d'accrochage et de décrochage coopérant avec la poire, sur ladite poire.

Une autre solution a été proposée qui est décrite dans la demande de brevet allemand DE-OS 2 347 385, figures 1 à 7, qui consiste à disposer à l'intérieur de la barre de réaction qui est tubulaire, un dispositif de verrouillage commandé par une tige axiale. Ce dispositif de verrouillage comporte des billes encastrées dans des trous percés dans la paroi tubulaire d'une pièce rapportée fixée à l'avant de la barre de réaction.

Cette partie de la barre est encastrée dans un logement réalisé dans la partie arrière de la poire de perçage, et une tige de commande axiale, qui s'étend sur toute la longueur de la barre et est commandée à partir de l'autre extrémité, est pourvue d'une tête qui écarte radialement les billes et les applique contre une gorge annulaire creusée dans le logement. Un tel dispositif qui comporte un mécanisme de commande relativement complexe, entièrement logé à l'intérieur de la barre de réaction, et qui s'étend sur toute sa longueur, augmente considérablement le coût de celle-ci. De plus, s'il est réalisable dans le cas de barres de diamètre assez fort et de longueurs assez faibles, utilisées uniquement pour le perçage, il n'en est plus de même lorsque la barre de réaction doit être utilisée non seulement comme support de la poire de perçage de l'ébauche, mais aussi, comme cela est décrit dans le FR-A-2 198 797, comme mandrin pour le laminage de l'ébauche.

Dans ce procédé, une fois l'opération de perçage effectuée, l'ensemble constitué par la barre de réaction à l'extrémité de laquelle demeure fixée la poire de perçage, et par l'ébauche creuse qui entoure la barre, est écarté de l'axe de passe du laminoir perceur et est envoyé vers la table d'entrée d'un laminoir continu, tandis qu'une nouvelle barre, munie de sa poire, est mise en attente dans l'axe du perceur pour le perçage de l'ébauche suivante. Après passage dans le laminoir continu, le même ensemble, dans lequel l'ébauche, devenue tube aminci et allongé, entoure toujours la barre, est envoyé vers un dispositif démandrineur ; la barre et la poire toujours solidaires sont alors extraites du tube, puis renvoyées vers des installations de refroidissement, de lubrification, etc... avant d'être réintroduites dans l'axe du perceur. Bien entendu, pour éviter les attentes à chaque poste de travail, il y a toujours un jeu de barres munies de poires en circulation entre perceur, laminoir continu, démandrineur, etc... Ce jeu comporte par exemple 12 à 15 unités. Avec une telle pratique, on atteint des cadences très élevées, l'intervalle de temps séparant le laminage de deux ébauches consécutives pouvant être couramment de l'ordre d'une douzaine de secondes ou un peu davantage.

Dans la séquence opératoire succinctement décrite ci-dessus, on peut avoir intérêt à disposer d'un emplacement sur le trajet de la barre où un opérateur pourra contrôler au passage le bon état de surface de la poire et juger si elle est apte ou non à être renvoyée vers le perceur, pour une nouvelle opération, sans risquer de créer des défauts sur la surface intérieure de l'ébauche. Si la poire est jugée inapte pour poursuivre les opérations de perçage, se pose alors le problème de son remplacement. On pourrait alors envisager comme cela a été décrit plus haut, d'enlever un ensemble complet poire de perçage-barre de réaction et le remplacer par un nouveau. Mais une telle méthode aurait de nombreux inconvénients pour une exploitation industrielle d'un procédé qui utilise cet ensemble comme mandrin de laminage. En effet, dans un procédé classique qui n'utilise pas les barres de réaction tenant les poires de perçage comme mandrin de laminage au laminoir continu, la longueur des barres de réaction est calculée d'après la longueur du banc de sortie du laminoir perceur ; pour des raisons d'encombrement de mécanique, les barres sont en général plus longues que l'ébauche percée la plus longue, d'environ 2 mètres. Par exemple, pour une longueur maximale d'ébauche percée de 10 m, ce qui est déjà considérable et correspond à des tubes de 30 m après passage au laminoir continu, la longueur des barres tenant les poires de perçage sera d'environ 12 m. Par ailleurs, leur diamètre n'est pas étroitement lié au diamètre intérieur de l'ébauche percée, la valeur du jeu entre les deux n'ayant aucune importance pour le procédé, du moment que la barre est assez résistante pour supporter les efforts de compression axiale. Un diamètre de barre donné peut donc convenir pour la réalisation d'ébauches percées présentant tout une gamme de diamètres intérieurs différents. Enfin, les barres sont le plus souvent tubulaires et en acier de construction classique.

Au contraire, selon le procédé décrit dans le FR-A-2 198 797, la longueur de la barre dépend de la longueur maximale du tube laminé ; pour des longueurs d'ébauche percée et de tube laminée précitées, la barre atteint une longueur de 17 mètres. De plus, on doit disposer d'autant de diamètres de barre que l'on veut pouvoir laminer de tubes de diamètres intérieurs différents. Enfin, les barres, qui doivent résister à l'écrasement pendant le passage à travers le laminoir continu, doivent présenter une résistance mécanique très élevée et pour cette raison, sont le plus souvent pleines. L'utilisation de barres tubulaires est en principe possible, mais, pour des raisons de tenue mécanique, leur diamètre intérieur doit être très faible.

On comprend donc que, dans la pratique, la mise en oeuvre du procédé du brevet FR-A-2 198 797 qui vient d'être décrit, nécessite l'utilisation de barres de réaction plus lourdes (jusqu'à 3 fois plus) et donc plus chères que le procédé habituel. Le parc de barres dont doit disposer un atelier susceptible de produire industriellement une grande variété de tubes laminés est beaucoup plus important, et donc l'investissement devient très coûteux. Pour réduire de façon très sensible cet investissement, on a cherché à limiter pour chaque dimension de tube à réaliser, le nombre de barres de réaction utilisées au strict minimum nécessaire pour assurer la circulation sans créer d'attente au niveau du laminoir perceur ou à celui du laminoir continu. Pour cela, il fallait pouvoir éviter d'avoir à disposer d'un certain nombre de barres de réaction supplémentaires équipées de poires de perçage permettant de remplacer les ensembles barre de réaction-poire de perçage chaque fois qu'une poire de perçage est endommagée. Comme la poire de perçage est une ogive en acier spécial d'une trentaine de centimètres de longueur environ, manipulable à la main, on a recherché le moyen de réaliser un nouveau dispositif à montage et à démontage rapide, permettant de solidariser une poire de perçage avec une barre de réaction. Pour atteindre le but recherché, un tel dispositif doit permettre le remplacement d'une poire de perçage endommagée par une autre dans un espace de temps de l'ordre d'une douzaine de secondes, environ, sans mettre en œuvre un outillage particulier. Il doit aussi pouvoir s'appliquer à des barres de grande longueur le plus souvent pleines, et ne doit donc pas nécessiter les moyens de commande disposés dans un logement axial d'un bout à l'autre de la barre. Un tel dispositif de solidarisation doit aussi présenter les caractéristiques suivantes :
- résistance aux efforts de compression et de flexion rotation pendant le perçage,
- résistance au rayonnement calorifique au contact d'une ébauche à 1 250 °C,
- résistance aux chocs que subit l'ensemble pendant son parcours sur les appareils de manutention (convoyeurs, éjecteurs, distributeurs, bacs de refroidissement, etc...) qui constituent l'essentiel du circuit de recirculation,
- résistance aux vibrations engendrées dans la barre de réaction pendant le laminage, et en particulier au moment où l'extrémité de l'ensemble, qui comporte la liaison poire de perçage-barre de réaction, progresse à grande vitesse entre les cylindres des cages du laminoir continu,
- aptitude au changement rapide de la poire de perçage lorsque celle-ci, après contrôle, s'avère être endommagée,
- aptitude au remplacement des parties éventuellement défaillantes du dispositif de fixation de la poire.

Toutes ces opérations doivent pouvoir être effectuées dans l'intervalle de temps de l'ordre d'une douzaine de secondes précité, de façon à ne pas diminuer la cadence de production du laminoir.

Le dispositif selon la revendication 1 présente l'ensemble des caractéristiques désirées, et permet d'apporter au problème ainsi posé une solution particulièrement simple et efficace.

On décrit ci-après de façon non limitative des modes de réalisation du dispositif suivant l'invention.

Les figures suivantes permettent de mieux comprendre ces modes de réalisation :
la figure 1 est une coupe axiale de la queue d'une poire de perçage dans un logement d'une barre de réaction, la retenue de la poire dans le logement étant assurée par un dispositif selon l'invention ;
la figure 2 est une vue en perspective du moyen de verrouillage et du moyen de retenue représentés dans la figure 1 ;
la figure 3 est une vue en élévation d'un outil d'extraction du moyen de verrouillage ;
la figure 4 est une vue en coupe d'une variante de réalisation du dispositif suivant l'invention.

La figure 1 représente une poire de perçage de révolution (1) qui comporte une queue cylindrique (2) introduite dans un logement cylindrique (3) ouvert à l'extrémité d'une barre (4). La queue (1) présente une gorge annulaire (5) et la paroi de la barre est percée d'un trou lisse (6) qui débouche en face de l'endroit où doit se trouver la gorge lorsque la queue de la poire est enfoncée à fond dans le logement. Dans le trou lisse (6) est introduit un moyen de verrouillage constitué par un verrou (7) en acier dont la tête cylindrique (9) est d'un diamètre extérieur inférieur au diamètre intérieur du trou (6), en sorte qu'il y ait un jeu entre le verrou et le trou, et un moyen de retenue constitué par une bague annulaire fendue (8) en acier à haute limite élastique dont le diamètre extérieur est en l'absence de contraintes mécaniques supérieur au diamètre intérieur du trou (6). Le verrou (7) est introduit dans le trou (6) de façon que son extrémité avant vienne en butée dans le fond de la gorge (5). La bague annulaire fendue (8) est enfoncée à force dans le trou (6). Les caractéristiques dimensionnelles et mécaniques de cette bague sont calculées de façon que la déformation élastique à laquelle elle est soumise pour pouvoir pénétrer dans le trou (6), se traduise par des contraintes radiales sur la paroi du trou, telles que la résistance de frottement fasse obstacle au déplacement de la bague sous l'action des forces centrifuges ou des chocs, lorsque l'ensemble est en service, empêchant ainsi tout déplacement du verrou (7). Le verrou (7), comme le montrent les figures 1 et 2, comporte une tête (9) cylindrique et une partie avant (10) qui s'engage dans la gorge (5). Le diamètre de la tête (9) est inférieur à celui du trou (6) comme cela vient d'être dit, mais supérieur à la largeur de la gorge (5). La partie avant (10) comporte deux plats tels que (11), parallèles entre eux et à l'axe du verrou, dont la distance est inférieure à la largeur de la gorge (5). Ainsi, l'extrémité du verrou s'engage facilement dans la gorge à condition d'être orientée convenablement, mais ne peut pas tourner sur elle-même tant qu'elle demeure engagée. La _{'} partie avant (10) a une longueur, mesurée parallèlement à l'axe du verrou, au moins égale à la profondeur de la gorge (5), et supérieure à cette profondeur dans le cas de la figure 1, afin de pénétrer sans difficulté à fond de gorge. La tête (9) est à l'intérieur du trou (6) de façon à s'opposer à la sortie de la queue de son logement. Cette tête comporte un moyen de préhension constitué par un alésage axial fileté (12). Il est ainsi possible de saisir la tête (9) en utilisant un moyen d'extraction tel que la tige (13) qu'on fait pénétrer dans le trou (6) à travers la bague (8) et qui comporte à son extrémité un filetage mâle (14) qu'on engage dans l'alésage fileté (12). En exerçant un effort de traction sur la tige (13) de quelques dizaines de newton seulement, on arrache sans difficulté le verrou (7) ainsi que la bague (8). Le dimensionnement des diverses parties de ce dispositif est calculé de façon à ce que le jeu entre l'extrémité avant (10) du verrou (7) et les parois latérales de la gorge (5) soit tel qu'aucun effort ne puisse être transmis au verrou sous l'effet des réactions axiales de laminage sur la poire, même après une usure notable de la face de contact poire-barre. Dans ce but, en particulier le jeu repéré (15) est plus important que le jeu repéré (16). Par ailleurs, la partie de la queue de la poire qui se trouve au-delà de la gorge (5) présente avec l'alésage de la barre un jeu (17) plus important que celui de la partie qui est en-deçà, de sorte qu'elle ne participe en aucun cas aux efforts d'encastrement qui pourraient amener des ruptures au niveau de la gorge. Les essais ont montré que le dispositif très simple suivant l'invention répond aux exigences nombreuses signalées plus haut, et qu'un moyen de verrouillage constitué par un simple verrou cylindrique en acier de faible poids, par exemple de l'ordre de 25 g, et d'un faible volume extérieur de l'ordre de 3 cm³, en association avec un moyen de retenue constitué par une simple goupille dilatable, assure une fixation correcte, même pour des vitesses de révolution de l'ordre de 1 000 t/mm (ce qui correspond à une force centrifuge de l'ordre de plusieurs dizaines de G) et pour des efforts de cisaillement de l'ordre de 140 kg/mm². Il existe plusieurs façons d'empêcher de tourner le moyen de verrouillage (7) autour de son axe. Dans le cas des figures 1 et 2, ce résultat est obtenu en engageant la partie aplatie du verrou dans une gorge de largeur inférieure au diamètre de la partie cylindrique de ce verrou. Le même résultat pourrait être obtenu en engageant un verrou de section polygonale dans un trou réalisé dans la paroi de la barre de section non circulaire telle que le verrou ne puisse pas tourner autour de son axe.

La figure 4 représente un autre mode de réalisation du dispositif suivant l'invention. Un moyen compressible de poussée, constitué par un ressort hélicoïdal (18) est interposé entre un verrou (19) et une bague de retenue (20). Une vis (21) qui passe à travers la bague et le ressort est vissée à fond dans l'alésage fileté (22) du verrou (19). La tête (24) de la vis est logée dans le trou (6), au-dessus de la bague ; elle présente un moyen de préhension constitué par un perçage (23) pour l'extraction à force de l'ensemble verrou + ressort + bague, grâce à un moyen d'extraction tel qu'un crochet non représenté. Cette variante de réalisation présente l'avantage de pouvoir retirer la poire de perçage sans être obligé d'extraire l'ensemble constitué par la goupille et le verrou : il suffit en effet, en tirant avec le crochet, de relever le verrou en direction de la bague de retenue, d'une quantité suffisante pour sortir son extrémité de la gorge (5) et libérer ainsi la poire (1). D'autre part, lorsqu'on désire mettre en place la queue (2) de la poire (1), on introduit cette queue dans le logement dans lequel le verrou se trouve en saillie du fait de l'action du ressort : l'extrémité conique (25) de la queue repousse progressivement l'extrémité avant du verrou dans le trou (6) jusqu'à l'escamoter.

Lorsque la queue est enfoncée au point que la gorge (5) se trouve en face du trou (6), le ressort se détend et pousse le verrou dans la gorge. D'autres moyens compressibles de poussée peuvent être utilisés dans le même but.

L'invention n'est évidemment pas limitée à une application particulière de la poire de perçage et l'exemple préféré d'application qui a été exposé ci-dessus n'est pas limitatif.

En particulier, l'application du dispositif suivant l'invention ne se limite pas seulement au cas où la barre de réaction est utilisée pour le perçage de l'ébauche, mais aussi comme mandrin pour un laminage continu. La très grande simplicité du dispositif suivant l'invention, et l'économie de réalisation qu'il entraîne justifient aussi son utilisation dans tous les cas où on se propose de réaliser une liaison démontable et remontable facilement entre une poire et une barre de réaction.

## Revendications

1. Dispositif à démontage et remontage rapide, permettant de solidariser une poire (1) utilisée pour le perçage et/ou le laminage de tubes, avec l'extrémité d'une barre de réaction, qui comporte une poire (1) pourvue d'une queue (2) servant d'intermédiaire, dont le plus fort diamètre est inférieur à celui de la barre (4) de réaction, un logement à symétrie axiale (3) réalisé à l'une au moins des extrémités de la barre de réaction, dans lequel peut être introduite la queue (2) de la poire, caractérisé en ce que la liaison se faisant entre la queue (2) et l'extrémité de la barre de réaction, une gorge annulaire (5) est réalisée à la périphérie de la queue de la poire, qu'un trou (6), traversant la paroi de la barre (4) de réaction, débouche dans le logement axial (3) en face de la gorge (5) lorsque la queue (2) est enfoncée dans le logement, qu'un moyen de verrouillage (7) peut être introduit dans le trou (6) de façon que son extrémité avant dépasse le fond du trou et pénètre dans la gorge (5) et qu'un moyen de retenue (8) du type bague élastique fendue est introduit dans le trou (6) derrière le moyen de verrouillage (7) de façon à maintenir celui-ci en place.

2. Dispositif suivant revendication 1, caractérisé en ce que le moyen de verrouillage (7) présente à son extrémité avant (10) qui pénètre dans la gorge, une section transversale dont la plus grande dimension est supérieure à la largeur de la gorge et dont la dimension la plus faible est inférieure à cette largeur.

3. Dispositif suivant revendication 2, caractérisé en ce que le moyen de verrouillage (7) comporte une tête (9) sensiblement cylindrique de diamètre supérieur à la largeur de la gorge (5) et une partie d'extrémité aplatie telle que la distance entre plats (11) soit inférieure à la largeur de la gorge (5).

4. Dispositif suivant l'une des revendications 1 à 3, caractérisé en ce que le moyen de verrouillage (9) comporte un moyen de préhension (12) qui peut être saisi par l'extrémité d'un moyen d'extraction (13).

5. Dispositif suivant revendication 4, caractérisé en ce que le moyen de préhension (12) est un logement axial fileté, et le moyen d'extraction est une tige (13) dont au moins une extrémité est filetée (14).

6, Dispositif suivant l'une des revendications 1 à 5, caractérisé en ce que le moyen de retenue (8) est en contact direct à l'intérieur du trou (6) avec le moyen de verrouillage (7).

7. Dispositif suivant l'une des revendications 1 à 5, caractérisé en ce qu'un moyen compressible de poussée (18) est logé entre le moyen de verrouillage (19) et le moyen de retenue (20) à l'intérieur du trou, et exerce une poussée sur l'extrémité supérieure du moyen de verrouillage (19) en prenant appui sur le moyen de retenue (20), ce moyen de poussée pouvant être comprimé élastiquement par déplacement du moyen de verrouillage (19) vers l'extérieur jusqu'à ce que son extrémité inférieure soit dégagée de la gorge (5).

8. Dispositif suivant revendication 7, caractérisé en ce que le moyen compressible de poussée est un ressort (18).

9. Dispositif suivant revendication 7 ou 8, caractérisé en ce que le moyen de verrouillage (19) comporte un logement fileté (22) dans lequel est engagée l'extrémité d'une vis (21) dont le corps traverse avec un jeu suffisant le moyen de retenue annulaire (20) et dont la tête (24) noyée dans le trou est pourvue d'un moyen d'accrochage (23).

10. Dispositif suivant l'une des revendications 7 à 9, caractérisé en ce que l'extrémité de la queue (2) comporte une partie conique (25) qui permet, en introduisant la queue dans le logement (3), de repousser élastiquement le moyen de verrouillage (7) qui s'engagera ensuite dans la gorge (5) lorsque la queue (2) sera en place.

## Claims

1. A device for rapid disassembly and reassembly, allowing a plug (1) used for piercing and/or rolling tubes, to be fixed to the end of a reaction bar, which comprises a plug (1) provided with a tail (2) acting as intermediary, the largest diameter of which is less than that of the reaction bar (4), a casing with axial symmetry (3) at at least one of the ends of the reaction bar, into which the tail (2) of the plug can be introduced, characterised in that with the bond being made between the tail (2) and the end of the reaction bar, an annular groove (5) is produced at the periphery of the tail of the plug, that a hole (6), passing through the wall of the reaction bar (4), opens into the axial casing (3) opposite the groove (5) when the tail (2) is driven into the casing, that a locking means (7) can be introduced into the hole (6) in such a manner that its front end extends beyond the base of the hole and penetrates into the groove (5) and that a retaining means (8) of the slit elastic ring type is introduced into the hole (6) behind the locking means (7) in such a manner as to maintain this locking means in position.

2. A device according to claim 1, characterised in that the locking means (7) has at its front end (10) which penetrates into the groove, a transverse section, the largest dimension of which is greater than the width of the groove and the smallest dimension of which is less than this width.

3. A device according to claim 2, characterised in that the locking means (7) comprises a substantially cylindrical head (9) with a diameter greater than the width of the groove (5) and a flattened end part, such that the distance between the flat parts (11) is less than the width of the groove (5).

4. A device according to one of claims 1 to 3, characterised in that the locking means (9) has a gripping means (12) which can be seized by the end of an extraction means (13).

5. A device according to claim 4, characterised in that the gripping means (12) is a threaded axial casing, and the extraction means is a rod (13), at least one end of which is threaded (14).

6. A device according to one of claims 1 to 5, characterised in that the retaining means (8) is in direct contact in the interior of the hole (6) with the locking means (7).

7. A device according to one of claims 1 to 5, characterised in that a compressible thrust means (18) is positioned between the locking means (19) and the retaining means (20) in the interior of the hole, and carries out a thrust on the upper end of the locking means (19) while being supported by the retaining means (20), this thrust means being capable of being compressed in an elastic manner by shifting the locking means (19) towards the exterior until the lower end thereof is released from the groove (5).

8. A device according to claim 7, characterised in that the compressible thrust means is a spring (18).

9. A device according to claim 7 or 8, characterised in that the locking means (19) comprises a threaded casing (22) in which is engaged the end of a screw (21), the body of which passes through the annular retaining means (20) with sufficient play and the head of which (24), embedded in the hole, is provided with a catch means (23).

10. A device according to one of claims 7 to 9, characterised in that the end of the tail (2) has a conical part (25) which allows, while introducing the tail into the casing (3), the locking means (7) to be pushed back in an elastic manner, which locking means then latches in the groove (5) when the tail (2) is in position.

## Patentansprüche

1. Vorrichtung zum schnellen Montieren und Demontieren einer Birne (1) zum Locken und- /oder Walzen von Rohren, mit der die Birne an dem Ende einer Haltestange verbunden werden kann, die eine Birne (1) mit einem zur Verbindung dienenden Verankerungsende (2), dessen größter Durchmesser kleiner als der der Haltestange (4) ist, und einen mindestens in ein Ende der Haltestange axialsymmetrisch eingearbeiteten Sitz (3), in den das Verankerungsende (2) der Birne eingeführt werden kann, aufweist, dadurch gekennzeichnet, daß die Verbindung zwischen dem Verankerungsende (2) und dem Ende der Haltestange hergestellt ist, und in die Mantelfläche des Verankerungsendes der Birne eine Ringnut (5) eingearbeitet ist, daß eine die Wandung der Haltestange (4) durchquerende Öffnung (6) in dem axialen Sitz (3), wenn das Verankerungsende in den Sitz eingelassen ist, auf der Höhe der Nut (5) mündet, daß ein Verriegelungsglied (7) so in die Öffnung eingelassen werden kann, daß dessen Spitze über dem Boden der Öffnung übersteht und in die Nut (5) eingreift, und daß ein Halteglied (8) der Art eines geschlitzen elastischen Rings hinter dem Verriegelungsglied (7) in die Öffnung (6) eingeführt ist, um dieses im Stellung zu halten.

2. Vorrichtung nach Anspruch 1, dadurch gekennzeichnet, daß das Verriegelungsglied (7) an seiner Spitze (10), die in die Nut eingreift, ein Querprofil aufweist, dessen größe Breite größer als die Breite der Nut ist und dessen geringste Breite kleiner ist als die Breite der Nut.

3. Vorrichtung nach Anspruch 2, dadurch gekennzeichnet, daß das Verriegelungsglied (7) einen ungefähr zylinderförmigen Kopf (9) mit einem Durchmesser, der größer ist als die Breite der Nut (5) und einen so abgeflachten Endbereich, daß der Abstand zwischen den Flanken (11) kleiner als die Breite der Nut (5) ist, aufweist.

4. Vorrichtung nach einem der Ansprüche 1 bis 3, dadurch gekennzeichnet, daß das Verriegelungsglied (9) ein Greifelement (12) aufweist, in das das Ende einer Vorrichtung (13) zum Herausziehen des Verriegelungsglieds eingreifen kann.

5. Vorrichtung nach Anspruch 4, dadurch gekennzeichnet, daß das Greifelement (12) ein axialer Sitz mit Innengewinde und die Vorrichtung zum Herausziehen einer Stange (13) ist, von der mindestens ein Ende mit einem Gewinde (14) versehen ist.

6. Vorrichtung nach einem der Ansprüche 1 bis 5, dadurch gekennzeichnet, daß das Halteglied (8) im Inneren der Öffnung (6) in direktem Kontakt mit dem Verriegelungsglied (7) steht.

7. Vorrichtung nach einem der Ansprüche 1 bis 5, dadurch gekennzeichnet, daß im Inneren der Öffnung zwischer dem Verriegelungsglied (19) und dem Halteglied (20) ein kompressibles Andruckglied (18) angeordnet ist, das sich auf das Halteglied stützt und auf das obere Ende des Verriegelungsglieds (19) Druck ausübt, wobei das Andruckglied durch Verschieben des Verriegelungsglieds (19) nach außen, bis dessen unteres Ende aus der Nut (5) gelöst ist, elastisch komprimiert werden kann.

8. Vorrichtung nach Anspruch 7, dadurch gekennzeichnet, daß das kompressible Andruckglied eine Feder (18) ist.

9. Vorrichtung nach Anspruch 7 oder 8, dadurch gekennzeichnet, daß das Verriegelungsglied (19) einen Sitz (22) mit Innengewinde aufweist, in das das Ende einer Schranke (21) eingreift, deren Körper mit ausreichendem Spiel das ringförmige Halteglied (20) durchquert und dessen in die Öffnung eingelassener Kopf (24) mit einem Greifelement (23) versehen ist.

10. Vorrichtung nach einen der Ansprüche 7 bis 9, dadurch gekennzeichnet, daß der Endbereich des Verankerungsendes (2) konisch (25) geformt ist, wodurch beim Einführen des Verankerungsendes in den Sitz (3) ermöglicht wird, das Verriegelungsglied (7) elastisch wegzuschieben, wobei das Verriegelungsglied (7) anschließend in die Nut (5) eingreift, wenn das Verankerungsende (2) in seine Endstellung gelangt ist.
